# FASCICULE DE BREVET EUROPEEN

(11) **EP 3 587 743 B1**
(45) Date de publication et mention de la délivrance du brevet: **16.06.2021**
(21) Numéro de dépôt: 19182042.2
(22) Date de dépôt: 24.06.2019
(51) Int. Cl.: F01D 11/24

(54) **DISPOSITIF DE REFROIDISSEMENT D'UN CARTER DE TURBOMACHINE**
VORRICHTUNG ZUM KÜHLEN EINES TURBOTRIEBWERKGEHÄUSES
COOLING DEVICE FOR A TURBINE-ENGINE HOUSING

(30) Priorité: 25.06.2018 FR 1855680
(43) Date de publication de la demande: 01.01.2020
(73) Titulaire: SAFRAN AIRCRAFT ENGINES, 75015 Paris (FR)
(72) Inventeur: BUNEL, Jacques Marcel Arthur, 77550 MOISSY-CRAMAYEL (FR); CANELLE, Etienne Gérard Joseph, 77550 MOISSY-CRAMAYEL (FR); D'HERBIGNY, Emeric Christian Amaury, 77550 MOISSY-CRAMAYEL (FR); JEAN, Pierrick Bernard, 77550 MOISSY-CRAMAYEL (FR)
(74) Mandataire: Brevalex

(56) Documents cités:
- EP-A2- 1 914 392
- EP-A2- 2 236 772
- FR-A1- 2 972 760
- US-A1- 2008 206 042

## Description

Le sujet de l'invention est un dispositif de refroidissement d'un carter de turbomachine par un écoulement de gaz.

Un procédé très employé pour régler les jeux dans les turbomachines, entre les aubes fixes et mobiles d'une part, le rotor et le stator auxquels elles sont fixées d'autre part, consiste à souffler un écoulement de gaz frais sur le carter du stator pour produire une rétraction thermique de son diamètre. L'écoulement est généralement une petite partie de l'écoulement des gaz de la veine de la turbomachine, qu'on soutire aux compresseurs où le gaz est à haute pression et encore frais, qu'on laisse circuler dans des conduits longeant la veine et qu'on souffle sur les turbines beaucoup plus chaudes, de la machine. Le dispositif comprend traditionnellement des rampes annulaires entourant le carter du stator à distance de lui et pourvues d'orifices de soufflage dirigés vers le carter. Le document US 6 149 074 A décrit un tel dispositif de refroidissement.

Un inconvénient de ce dispositif est un manque de précision. La position de la rampe ne peut pas toujours être maintenue optimale en raison des déformations, notamment des dilatations thermiques différentielles dues à des échauffements différents, subies par la machine au cours du fonctionnement et des tolérances de fabrication du dispositif de soufflage comprenant les rampes. Ces déformations et dilatations différentielles peuvent revenir à déplacer les rampes aussi bien en direction axiale qu'en direction radiale du carter, d'autant plus que celui-ci est généralement conique. Les rampes peuvent ainsi se trouver à côté des endroits du carter qui étaient supposés subir le soufflage (normalement les parties les plus rigides, autour des nervures circulaires qui le raidissent, et qui détermine bien ces dimensions), et leur distance au carter peut aussi être déréglée, et même disparaître dans certaines situations. Or, une très grande précision de position est nécessaire pour obtenir une bonne qualité de réglage des jeux dans les moteurs contemporains, et des erreurs de position ou des déplacements de l'ordre du millimètre peuvent compromettre la qualité du soufflage. Et si le carter entre en contact avec les rampes, elles peuvent éclater s'il se dilate davantage.

Les inconvénients d'erreurs de position au montage du dispositif sur le carter ou pendant le fonctionnement peuvent être réduits si les rampes sont unies au carter par des dispositifs de liaison, au lieu d'être complètement séparées de lui dans le brevet mentionné ci-dessus, mais les déformations et dilatations thermiques différentielles contraignent fortement alors l'assemblage, et des ruptures sont aussi possibles.

Le maintien des rampes de refroidissement par soufflage à une position bien définie, aussi bien axiale que radiale, par rapport au carter qui subit le soufflage d'air n'est donc pas résolu de façon satisfaisante aujourd'hui.

Un dispositif dans lequel les rampes sont assemblées au carter est le sujet du document EP 2236772 A2. Les rampes sont composées d'une tôle intérieure munie des orifices de soufflage, d'une tôle extérieure délimitant une chambre de soufflage avec la tôle intérieure, et d'une tôle intermédiaire permettant une égalisation des flux d'air vers les orifices de soufflage. Ces tôles sont munies de rebords superposés et vissés à des pattes de maintien sur le carter. La structure est relativement complexe, et des défauts de position, suffisamment importants dans ce domaine où une très grande précision est souhaitée, risquent d'apparaître en l'absence de précautions particulières au montage.

C'est pour obvier à cet inconvénient d'imprécision du refroidissement que l'invention fut conçue. Sous une forme générale, elle concerne un dispositif de refroidissement d'un carter de révolution de turbomachine par un écoulement de gaz selon la revendication 1.

L'invention repose donc principalement sur la liaison au carter de l'extrémité du dispositif de soufflage, c'est-à-dire la tôle à travers laquelle le gaz est soufflé, qui est parallèle au carter et maintenue à une distance constante et bien déterminée du carter, grâce aux deux appuis de butée obtenues dans des directions perpendiculaires. Les conditions géométriques de soufflage restent ainsi uniformes quelles que soient les évolutions de fonctionnement de la machine et les déformations subies par les différentes pièces, qui n'affectent pas cette jonction à peu près indéformable du carter et de l'extrémité du dispositif de soufflage.

Les reliefs saillants sur le carter peuvent être munis d'ouvertures d'évacuation.

Dans une variante préférée de réalisation, le boîtier collecteur comprend des bords respectivement parallèles aux bords de la tôle et posés sur eux ; cette disposition, surtout si la tôle comprend un premier bord essentiellement plan et un second bord essentiellement perpendiculaire au premier bord, permet d'assemblerfacilement le boîtier collecteur à la tôle.

Selon une disposition préférée, le raccord est coudé et coulissant à travers une paroi du boîtier, une paroi de la capacité ou les deux, ce qui permet de compenser des dilatations différentielles dans les directions du mouvement coulissant, ou éventuellement toute direction.

Un autre aspect de l'invention est une turbomachine comprenant un tel dispositif de refroidissement, la tôle pouvant alors avantageusement être située autour d'une portion du carter qui est pourvue d'une nervure circulaire. Le dispositif de refroidissement peut encore comprendre une pluralité de tôles et de boîtiers collecteurs respectivement associés aux tôles, les tôles et boîtiers forment des anneaux se succédant autour du carter en direction axiale du carter.

Les différents aspects, caractéristiques et avantages de l'invention seront maintenant décrits en détail en liaison aux figures suivantes, qui en représentent un mode de réalisation préféré, donné à titre purement illustratif :
- la figure 1 est une vue d'ensemble du dispositif en coupe longitudinale de la machine ;
- la figure 2 est en agrandissement d'une unité du dispositif;
- la figure 3 illustre la tôle foraminée ;
- la figure 4 illustre le carter ;
- la figure 5 illustre le boîtier collecteur ;
- et la figure 6 illustre l'écoulement de soufflage.

Une vue générale du dispositif et de son environnement est donnée à la figure 1. Une turbine de turbomachine comprend un carter 1 autour d'une direction axiale X. Le carter 1 comprend une peau 2 de forme conique régulièrement renforcée par des nervures 3 circulaires et qui définissent donc des portions annulaires plus rigides du carter 1. Un dispositif de refroidissement comprend des anneaux 4 entourant le carter 1, s'appuyant sur des bandes circulaires de la peau 2 et montés de préférence devant les nervures 3. Les anneaux 4 sont reliés à une capacité de gaz frais, ici un boîtier d'alimentation d'air 5, qui s'étend à quelque distance d'eux, par des raccords 6 ayant une forme coudée.

La figure 2 représente en détail un des anneaux 4 du dispositif. Il comprend une tôle 7 de forme annulaire et conique, unitaire dans la direction axiale X (éventuellement composée de secteurs angulaires assemblés entre eux) posée sur la peau 2 en étant montée autour d'elle et un boîtier collecteur 8 coiffant la tôle 7. La figure 3 montre que la tôle 7 comprend une partie principale 9, foraminée (traversée de perçages multiples) et de deux bords latéraux 10 et 11. La tôle 7 a la même conicité que la portion de la peau 2 sur laquelle elle s'étend, de sorte que la partie principale 9 est parallèle à la peau 2 et séparée d'elle par une chambre de soufflage 12 d'une profondeur constante de quelques millimètres (par exemple 2 millimètres). Elle est supposée rester rigide pendant l'assemblage et le fonctionnement, pour maintenir cette profondeur invariable et uniforme sur toute l'étendue de la chambre de soufflage 12. Un premier bord latéral 10 est essentiellement plan et s'étend perpendiculairement à la direction axiale X, alors que le second bord latéral 11 (à un plus grand diamètre de la tôle 7) est essentiellement cylindrique. La peau 2 (figure 4) est munie de deux reliefs 13 et 14 rigides, annulaires et saillants en forme de nervures, destinés à recevoir respectivement les bords latéraux 10 et 11 pour établir des états d'appui ou de butée. Le premier bord latéral 10 bute contre une face latérale du relief 13 qui est plane et orientée dans la direction axiale X, alors que le second bord latéral 11 s'appuie sur une face extérieure, cylindrique et de même diamètre que lui et orientée en direction radiale R, de l'autre relief 14. Ce dernier est muni de fentes d'évacuation 15 régulièrement réparties sur sa circonférence pour permettre l'évacuation de la chambre de soufflage 12. Le boîtier collecteur 8 est également de forme annulaire et comprend (figure 5) un premier bord latéral 16 plan perpendiculaire à la direction axiale X et un second bord latéral 17, opposé, dirigé dans cette direction axiale X et cylindrique ou légèrement conique. Les bords latéraux 16 et 17 ont respectivement les mêmes directions que les bords latéraux 10 et 11 de la tôle 7, et ils peuvent être posés sur eux et fixés à eux par brasage, soudage ou autrement. Les bords latéraux 10 et 11 de la tôle 7 sont de même fixés aux reliefs 13 et 14 par brasage, soudage ou autrement. Les appuis ou butées dans des directions essentiellement perpendiculaires entre les bords 10 et 11 de la tôle 7 d'une part, les reliefs 13 et 14 ou les bords 16 et 17 du boîtier collecteur d'autre part, offrent un montage simple à établir et peu contraint mécaniquement. Le boîtier collecteur 8 est par ailleurs formé d'une tôle continue entre les bords latéraux 16 et 17, qui est bombée vers l'extérieur en direction radiale R et s'ouvre seulement du côté radial intérieur, à l'endroit où le boîtier collecteur 8 coiffe la partie principale 9 de la tôle 7. Cette dernière sépare donc la chambre de soufflage 12 d'une chambre de distribution 18 située extérieurement radialement à elle et délimitée par le boîtier collecteur 8.

La paroi du boîtier collecteur 8 est toutefois percée à l'endroit du raccord 6. Celui-ci la traverse par une branche 19 axiale et se raccorde au boîtier d'alimentation 5 en traversant sa paroi par une autre branche 20 oblique et séparée de la précédente par un coude 21. Il est avantageux que les extrémités des branches 19 et 20 pénètrent dans le boîtier collecteur 8 et le boîtier d'alimentation 5 par des jonctions qui permettent de coulisser à travers leurs parois, afin d'accommoder le dispositif à des variations de positions, dues par exemple aux dilatations thermiques dans la machine, en particulier entre le carter 1 et le boîtier d'alimentation 5.

On a représenté un seul raccord 6 entre le boîtier d'alimentation 5 et chacun des anneaux 4. Plusieurs raccords 6 pourraient être prévus pour chacun des anneaux 4, répartis autour de leur circonférence. Il serait alors indiqué de compartimenter l'intérieur des boîtiers collecteurs 8 par des cloisons, afin d'y assurer des écoulements égaux. Le boîtier d'alimentation 5, commun à tous les raccords 6, est relié au compresseur de la machine, où éventuellement à une autre source d'air comprimé, par une canalisation 22 qu'on a seulement ébauchée ici.

En fonctionnement (figure 6), de l'air comprimé soutiré des compresseurs arrive dans le boîtier d'alimentation 5 par la canalisation 22, puis est distribué par les raccords 6 dans les boîtiers collecteurs 8 et se répartit en direction angulaire dans leurs chambres de distribution 18, puis franchit les tôles 7 par leurs perçages pour entrer dans les chambres de soufflage et lécher la peau 2 à l'endroit des raidisseurs 3, avant d'être évacué à l'extérieur par les fentes 15. La profondeur uniforme des chambres de soufflage 12 garantit que les débits d'air lèchent chaque portion de la peau 2 de façon invariable, ce qui permet de prévoir les rétractions thermiques qu'on impose avec une bonne précision. La valeur du débit peut classiquement être réglée par une vanne placée par exemple sur la canalisation 22.

## Revendications

1. Dispositif de refroidissement d'un carter de révolution de turbomachine par un écoulement de gaz, comprenant : une tôle (7) entourant une bande circulaire du carter devant une nervure (3) circulaire appartenant au carter, ayant des bords (10, 11) fixés au carter (1) et une partie principale (9) foraminée parallèle au carter (7), la tôle et le carter (1) délimitant une chambre de soufflage de gaz (12) dotée d'ouvertures d'évacuation (15) ; un boîtier collecteur (8) entourant la tôle, et délimitant avec la tôle (7) une chambre de distribution (18) de gaz en coiffant la partie principale de la tôle ; une capacité (5) d'alimentation en gaz de refroidissement à distance du boîtier collecteur; et au moins un conduit de raccord (6) reliant la capacité au boîtier collecteur, le boîtier collecteur étant formé d'une tôle continue entre deux bords latéraux dudit boîtier collecteur, qui sont respectivement fixés auxdits bords (10, 11) de la tôle (7) et qui ont respectivement les mêmes directions que lesdits bords (10, 11) de la tôle (7), la tôle du boîtier collecteur (8) étant percée à l'endroit du conduit du raccord (6), **caractérisé en ce qu'**il comprend des reliefs (13, 14) saillant sur le carter pour servir d'appuis aux bords (10, 11) de la tôle (7), et les reliefs (13, 14) procurent une butée en direction axiale (X) du carter à un premier des bords (10) de la tôle et un appui en direction radiale (R) du carter à un second des bords (11) de la tôle (7).

2. Dispositif selon l'une quelconque des revendications précédentes, **caractérisé en ce que** les bords de la tôle sont essentiellement perpendiculaires l'un à l'autre.

3. Dispositif selon la revendication 1 ou 2, **caractérisé en ce que** les bords (16, 17) du boîtier collecteur (8) sont posés sur les bords (10, 11) de la tôle.

4. Dispositif selon la revendication 3, **caractérisé en ce que** l'un des reliefs (14) au moins est muni des ouvertures d'évacuation (15).

5. Dispositif selon l'une quelconque des revendications 1 à 4, **caractérisé en ce que** le conduit de raccord (6) est coudé et coulissant à travers soit une paroi du boîtier collecteur, soit une paroi de la capacité, soit lesdites deux parois.

6. Turbomachine, **caractérisée en ce qu'**elle comprend un dispositif selon l'une quelconque des revendications précédentes.

7. Turbomachine selon la revendication 6, **caractérisée en ce que** le dispositif de refroidissement comprend une pluralité de tôles et de boîtiers collecteurs respectivement associés aux tôles, les tôles et boîtiers formant des anneaux (4) se succédant autour du carter en direction axiale du carter.

## Patentansprüche

1. Vorrichtung zum Kühlen eines Rotationsgehäuses eines Turbotriebwerks durch einen Gasstrom, welche Folgendes umfasst: ein Blech (7), das ein kreisförmiges Band des Gehäuses vor einer zu dem Gehäuse gehörenden kreisförmigen Rippe (3) umgibt, mit an dem Gehäuse (1) befestigten Kanten (10, 11) sowie einem durchbrochenen Hauptteil (9) parallel zu dem Gehäuse (1), wobei das Blech und das Gehäuse (1) eine mit Auslassöffnungen (15) versehene Gaseinblaskammer (12) begrenzen; einen Auffangbehälter (8), der das Blech umgibt und mit dem Blech (7) eine Gasverteilungskammer (18) begrenzt, indem er den Hauptteil des Blechs abdeckt; ein von dem Auffangbehälter beabstandetes Fassungsvermögen (5) zum Zuführen von Kühlgas; sowie mindestens eine Verbindungsleitung (6), die das Fassungsvermögen mit dem Auffangbehälter verbindet, wobei der Auffangbehälter aus einem durchgehenden Blech zwischen zwei Seitenkanten des Auffangbehälters ausgebildet ist, welche jeweils an den Kanten (10, 11) des Blechs (7) befestigt sind und welche jeweils dieselben Richtungen wie die Kanten (10, 11) des Blechs (7) aufweisen, wobei das Blech des Auffangbehälters (8) an der Stelle der Verbindungsleitung (6) durchbohrt ist, **dadurch gekennzeichnet, dass** die Vorrichtung Erhebungen (13, 14) umfasst, die aus dem Gehäuse hervorstehen, um als Abstützungen für die Kanten (10, 11) des Blechs (7) zu dienen, und die Erhebungen (13, 14) einen Anschlag in axialer Richtung (X) des Gehäuses an einer ersten der Kanten (10) des Blechs und eine Abstützung in radialer Richtung (R) des Gehäuses an einer zweiten der Kanten (11) des Blechs (7) bilden.

2. Vorrichtung nach einem der vorhergehenden Ansprüche, **dadurch gekennzeichnet, dass** die Kanten des Blechs im Wesentlichen senkrecht zueinander verlaufen.

3. Vorrichtung nach Anspruch 1 oder 2, **dadurch gekennzeichnet, dass** die Kanten (16, 17) des Auffangbehälters (8) auf die Kanten (10, 11) des Blechs aufgesetzt sind.

4. Vorrichtung nach Anspruch 3, **dadurch gekennzeichnet, dass** mindestens eine der Erhebungen (14) mit Auslassöffnungen (15) versehen ist.

5. Vorrichtung nach einem der Ansprüche 1 bis 4, **dadurch gekennzeichnet, dass** die Verbindungsleitung (6) gekrümmt ist und entweder durch eine Wand des Auffangbehälters, eine Wand des Fassungsvermögens oder durch die beiden Wände geschoben werden kann.

6. Turbotriebwerk, **dadurch gekennzeichnet, dass** es eine Vorrichtung nach einem der vorhergehenden Ansprüche umfasst.

7. Turbotriebwerk nach Anspruch 6, **dadurch gekennzeichnet, dass** die Kühlvorrichtung eine Mehrzahl von Blechen und jeweils den Blechen zugeordneten Auffangbehältern aufweist, wobei die Bleche und die Behälter um das Gehäuse herum in Achsrichtung des Gehäuses aufeinanderfolgende Ringe (4) ausbilden.

## Claims

1. Device for cooling a turbomachine revolving casing by a flow of gas, comprising: a plate (7) surrounding a circular band of the casing in front of a circular rib (3) belonging to the casing, having edges (10, 11) fixed to the casing (1) and a main foraminous part (9) parallel to the casing (7), the plate and the casing (1) delimiting a gas blowing chamber (12) provided with discharge openings (15); a collection box (8) surrounding the plate, and delimiting with the plate (7) a gas distribution chamber (18) while covering the main part of the plate; a cooling gas supply capacity (5) at a distance from the collection box; and at least one connecting duct (6) connecting the capacity to the collection box, the collection box being formed by a continuous plate between two lateral edges of said collection box, which are respectively secured to said edges (10, 11) of the plate (7) and which respectively have same directions as said edges (10, 11) of the plate (7), the sheet of the collection bow being pierced at a place of the connecting duct (6), **characterised in that** it comprises reliefs (13, 14) projecting on the casing to serve as supports to the edges (10, 11) of the plate (7), and the reliefs (13, 14) procure a stop in an axial direction (X) of the casing for a first of the edges (10) of the plate and a support in a radial direction (R) of the casing for a second of the edges (11) of the plate (7).

2. Device according to any of the preceding claims, **characterised in that** the edges of the plate are essentially perpendicular to each other.

3. Device according to claim 1 or 2, **characterised in that** the edges (16, 17) of the collection box (8) are laid on the edges (10, 11) of the plate.

4. Device according to claim 3, **characterised in that** one of the reliefs (14) at least is provided with the discharge openings (15).

5. Device according to any of claims 1 to 4, **characterised in that** the connecting duct (6) is bent and sliding through either a wall of the collection box, or a wall of the capacity, or said two walls.

6. Turbomachine, **characterised in that** it comprises a device according to any of the preceding claims.

7. Turbomachine according to claim 6, **characterised in that** the cooling device comprises a plurality of plates and collection boxes respectively associated with the plates, the plates and boxes forming rings (4) succeeding one another around the casing in the axial direction of the casing.
